# DEMANDE DE BREVET EUROPEEN

(11) **EP 4 596 061 A1**
(43) Date de publication de la demande: **06.08.2025**
(21) Numéro de dépôt: 25156115.5
(22) Date de dépôt: 05.02.2025
(51) Int. Cl.: A63F 3/00

(54) **TUILE MODULAIRE POUR PLATEAU DE JEU ET KIT POUR LA RÉALISATION D'UN PLATEAU DE JEU MODULABLE COMPRENANT DE TELLES TUILES**

(30) Priorité: 05.02.2024 FR 2401104
(71) Demandeur: Malmartel, Patrick, 63970 Aydat (FR)
(72) Inventeur: Malmartel, Patrick, 63970 Aydat (FR)
(74) Mandataire: Cabinet Chaillot

(57) **Abrégé**

L'invention concerne une tuile (1) modulaire et un kit pour la réalisation d'un plateau de jeu comprenant plusieurs tuiles (1). La tuile (1) comprend un module de base (2) tridimensionnel rigide comprend une partie d'appui et une partie de support (21, 22) ; un module de décor (3) comprenant une face visible présentant un motif ou un décor et une face d'appui opposée à la face visible, le module de décor (3) étant configuré pour recouvrir de manière amovible la partie de support (21, 22), avec la face d'appui en regard de celle-ci ; et un module de capot (4) transparent configuré pour s'adapter de manière amovible sur le module de base (2) de manière à prendre le module de décor (3) en sandwich entre le module de base (2) et le module de capot (4) et à le maintenir selon la forme de la partie de support (21, 22).

## Description

La présente invention concerne le domaine des jeux de plateau, notamment des jeux de rôle papier et des jeux de société joués sur plateau, et porte plus particulièrement sur une tuile modulaire pour plateau de jeu et sur un kit pour la réalisation d'un plateau de jeu modulable comprenant de telles tuiles.

Le jeu de rôle papier sur plateau se joue sur un plateau qui matérialise le lieu de l'action. Des accessoires viennent s'y ajouter, tels que des pions à déplacer sur le plateau, des figurines, des dés, etc.

Lors de différentes sessions de jeu de rôle, il est souhaitable de réaliser différents plateaux de jeu en fonction du lieu de l'action, par exemple un plateau de jeu représentant une rivière, un plateau de jeu représentant une colline, un plateau de jeu représentant une habitation, etc.

Il est connu de réaliser de tels plateaux de jeu à partir de pièces de jeu tridimensionnelles en carton devant être construites avant le commencement du jeu. Par exemple, le brevet français FR811899 A décrit la réalisation de telles pièces de jeu par pliage de feuilles ou de portions de feuilles en papier ou en carton mince colorées de façon appropriée de façon à donner à la pièce montée l'aspect que l'on désire.

Cependant, la construction de telles pièces de jeu augmente considérablement le temps de préparation et de mise en place du jeu. De plus, au cours du jeu, de telles pièces de jeu ont tendance à se déplacer les unes par rapport aux autres ou à être instables, de sorte que les joueurs doivent être prudents lors du jeu, en particulier lors du roulement des dés ou du déplacement des figurines sur le plateau, afin de ne pas détruire par inadvertance le plateau de jeu, et donc à provoquer une interruption du jeu.

On connaît également des plateaux de jeu réalisés à partir de briques imbriquées de type briques Lego^{®}. Un tel plateau présente l'avantage de pouvoir être modulé en modifiant l'agencement des briques pour représenter différents univers de jeu.

Cependant, au cours du jeu, l'ajout ou la suppression de certaines briques, formant par exemple un mur ou une partie d'un bâtiment, peut nécessiter le démontage des briques imbriquées dans celles-ci. Or, au cours d'une session de jeu de rôle, il est souvent nécessaire de modifier l'environnement construit. De ce fait, un tel plateau de jeu présente une difficulté d'utilisation durant le jeu.

Il est également connu de réaliser de tels plateaux de jeu à partir d'un ensemble de tuiles, telles que les tuiles divulguées dans la demande de brevet américain US20060033273 A1. Cette demande décrit un plateau de jeu, notamment de jeu de rôle, réalisé à partir d'une pluralité de tuiles rigides interchangeables présentant diverses formes et dimensions, telles que des tuiles de sol, des tuiles de mur, des tuiles d'escalier, etc., formant respectivement partie d'un sol, d'un mur, d'un escalier. Ces tuiles comprennent des moyens de liaison entre tuiles permettant d'assembler de manière sélective et amovible des tuiles adjacentes et d'assurer une configuration sensiblement rigide du plateau. Ces moyens de liaison peuvent être des éléments de fixation mâle et femelle ou des aimants intégrés aux tuiles. Afin de permettre la création d'un environnement de jeu plus réaliste, chaque tuile présente une finition esthétique ou décorative, telle qu'une texture ou un motif. Cette finition est imprimée ou formée sur la tuile, de sorte que chaque tuile est constituée par un élément en une seule pièce.

Par conséquent, le motif ou décor de chaque tuile est définitif et inamovible. Le changement de l'environnement de jeu implique donc de remplacer chaque tuile par une autre tuile. De ce fait, pour pouvoir proposer divers univers ou environnements de jeu, il est nécessaire de posséder un très grand nombre d'éléments de jeu ou tuiles, ce qui implique des coûts associés élevés et un encombrement important.

Par conséquent, les solutions de l'art antérieur proposées pour les plateaux de jeu de rôle présentent toujours des inconvénients et des améliorations sont possibles.

La présente invention vise notamment à permettre la réalisation, pour jeu de rôle papier sur plateau ou jeu de société sur plateau, de divers plateaux de jeu en trois dimensions à partir de tuiles, et à résoudre les problèmes indiqués ci-dessus, en proposant une tuile améliorée qui est interchangeable rapidement et facilement, permettant de réaliser un plateau de jeu stable en un temps réduit et permettant de modifier la configuration et/ou l'univers du plateau de jeu rapidement, facilement, à moindres coûts et avec un nombre réduit d'éléments de jeu.

Ainsi, la présente invention a pour objet une tuile modulaire pour plateau de jeu, notamment pour plateau de jeu de rôle papier et plateau de jeu de société, laquelle tuile est caractérisée par le fait qu'elle comprend :
- un module de base formé par un corps tridimensionnel rigide comportant une partie d'appui, inférieure, et une partie de support, supérieure, solidaire de la partie d'appui ;
- un module de décor comprenant une face visible présentant un motif ou un décor et une face d'appui opposée à la face visible, le module de décor étant configuré pour recouvrir de manière amovible la partie de support du module de base, avec la face d'appui en regard et en contact avec la partie de support ; et
- un module de capot transparent configuré pour s'adapter de manière amovible sur le module de base et pour coopérer avec la totalité de la face visible du module de décor de manière à prendre le module de décor en sandwich entre le module de base et le module de capot et à maintenir le module de décor selon la forme de la partie de support.

On comprendra aisément qu'une telle tuile permet de remplacer le module de décor par un autre module de décor présentant un motif ou un décor différent, et donc de proposer un terrain différent et un environnement différent en réutilisant un même module de base et un même module de capot, sans toutefois modifier la topographie du terrain, comme par exemple la présence de pentes inclinées, éléments verticaux, escaliers, etc., qui quant à telle est définie par les parties de support des modules de base, les parties d'appui étant destinées à venir en contact avec la surface sur laquelle le plateau de jeu sera posé.

Les modules de décor présenteront donc avantageusement divers motifs ou décors, tels que des motifs ou décors de rivière, de chemin, de végétation, de sol de maison, etc.

On souligne ici que la présente invention n'est pas limitée à une forme géométrique particulière du corps du module de base et des exemples, non limitatifs, seront décrits plus en détail dans la description ci-après.

On souligne également que la face d'appui du module de décor pourra être en contact direct ou indirect avec la partie de support du module de base. En d'autres termes, il serait possible d'interposer un élément, comme par exemple une feuille intercalaire de protection, entre toute ou partie de la face d'appui du module de décor et la partie de support.

De manière générale, la partie d'appui du module de base définit un plan destiné à reposer sur la surface sur laquelle le plateau de jeu sera posé.

La partie de support pourra par exemple comprendre une enveloppe latérale s'étendant globalement verticalement à partir de la partie d'appui et un dessus qui surmonte ladite enveloppe latérale, à l'opposé de la partie d'appui, et est destiné à porter la face visible du module de décor. Le dessus peut par exemple être formé par une paroi supérieure et l'enveloppe latérale peut par exemple être formée par des parois latérales planes s'étendant entre la paroi supérieure et le plan défini par la partie d'appui. Cette paroi supérieure peut comporter un ou plusieurs panneaux, parallèles au plan défini par la paroi d'appui ou inclinés par rapport à celui-ci, de diverses formes, par exemple carrée ou rectangulaire ou triangulaire, plans ou arrondis, et l'enveloppe latérale peut comporter un nombre quelconque de parois latérales, afin de présenter diverses formes, notamment une forme d'escalier, de pente, de coin arrondi, de pavé, etc.

On pourrait également prévoir une partie de support qui soit, par exemple, hémisphérique.

De préférence, le module de base porte, au moins au niveau de sa partie de support, un moyen de liaison pour relier de manière amovible ledit module de base à d'autres modules de base, lequel moyen de liaison comporte, par exemple, au moins un aimant disposé dans un évidement pratiqué dans le module de base.

Un tel moyen de liaison par aimant permet un assemblage et une séparation simple, rapide et fiable de plusieurs tuiles. En d'autres termes, de tels moyens de liaison par aimants permettent de configurer un plateau de jeu en un temps relativement court tout en assurant une certaine rigidité et une stabilité du plateau ainsi réalisé. De plus, un tel moyen de liaison permet d'assembler ou de séparer des tuiles autant de fois que désiré. Par ailleurs, la disposition de chaque aimant dans un évidement pratiqué dans le module de base, par exemple dans une région de la partie de support qui sera en regard de la partie de support du module de base adjacent, rend le moyen de liaison invisible et insoupçonnable une fois les tuiles assemblées.

Chaque évidement peut être un évidement de section circulaire recevant un aimant cylindrique.

Bien entendu, d'autres moyens de liaison amovible pourront être prévus à la place d'aimants, comme par exemple des clips comme décrits ci-après.

De préférence, le module de décor est formé par un flan de matière déformable, notamment de papier ou de carton, de préférence un flan ayant une partie principale et des volets d'extrémité s'étendant chacun à partir d'un côté respectif de la partie principale, chaque volet d'extrémité étant apte à être plié autour d'une ligne de pliage le séparant de la partie principale, la partie principale et les volets d'extrémité pliés ayant la même forme et les mêmes dimensions que la partie de support du module de base.

Un tel module de décor est simple et peu coûteux à fabriquer, et facilement interchangeable. La matière employée, papier ou carton, permet un pliage aisé.

Le module de décor pourrait être formé par un flan de matière imprimé recto/verso, de telle sorte que chacune de ses deux faces présente un motif ou un décor différent. Ainsi, un même module de décor pourrait être utilisé pour la réalisation de différents environnements de jeu.

Le module de base pourrait être plein.

Toutefois, avantageusement, le corps du module de base est un corps évidé.

La partie d'appui peut ainsi être formée par un bord libre du module de base et la partie de support du corps du module de base peut par exemple héberger des nervures de renfort.

Selon un mode de réalisation particulier, le module de décor et le module de capot sont réalisés en matière laissant passer la lumière et au moins une région de la partie de support du module de base est agencée pour être apte à laisser passer la lumière, et au moins une source de lumière est reçue dans le corps évidé du module de base et agencée pour émettre de la lumière à travers ladite au moins une région de la partie de support du module de base.

Par exemple, ladite au moins une région de la partie de support du module de base est apte à laisser passer la lumière car au moins la partie de support du module de base est réalisée en matière laissant passer la lumière. En variante, par exemple, ladite au moins une région pourrait être formé par un trou traversant prévu dans la partie de support du module de base.

La ou chaque source de lumière peut par exemple être une diode électroluminescente alimentée par pile et avec interrupteur marche/arrêt, tous ces éléments étant reçus dans le corps évidé.

Ladite matière laissant passer la lumière pourra être une matière transparente ou translucide, par exemple.

L'utilisation de source(s) de lumière offrira aux joueurs la possibilité par exemple de jouer dans une pièce sombre pour créer une ambiance inquiétante, mystérieuse, horrifique, etc., ambiance à laquelle les sources de lumière pourront participer, tout en n'affectant pas la capacité des joueurs à voir le plateau de jeu, les figurines, etc.

Le corps du module de base est avantageusement monobloc, mais en variante il peut être formé de plusieurs pièces reliées les unes aux autres, de manière détachable ou non.

De préférence, le module de capot est apte à s'emboîter sur le module de base, de préférence par emboîtement par déformation élastique.

Ainsi, le module de décor est entièrement protégé tout en étant parfaitement visible.

Avantageusement, le module de base et le module de capot sont réalisés en matière plastique.

En variante, le module de base pourrait être réalisé en un autre matériau rigide ou semi-rigide, par exemple en bois ou en métal.

La présente invention a également pour objet un kit pour la réalisation d'un plateau de jeu modulable, notamment un plateau de jeu de rôle papier ou un plateau de jeu de société, caractérisé par le fait qu'il comprend une pluralité de tuiles modulaires telles que définies ci-dessus, le jeu de modules de décor de ladite pluralité de tuiles, dit premier jeu de modules de décor, étant apte à former, une fois les tuiles accolées les unes aux autres, une surface de jeu dont la scène est continue.

On entend par « scène continue » un lieu de l'action où se déroule le jeu et qui forme un environnement cohérent.

De préférence, le kit comprend en outre au moins un deuxième jeu de modules de décor configuré pour remplacer au moins partiellement le premier jeu de modules de décor et apte à former, une fois les tuiles accolées les unes aux autres, une surface de jeu dont la scène est différente de la scène représentée par le premier jeu de modules de décor.

Ainsi, on comprendra que la réalisation de N plateaux de jeu différents nécessite de disposer d'un kit comprenant un jeu de modules de base, un jeu associé de modules de capot, et N jeux associés de modules de décor différents. Il n'est donc pas nécessaire de disposer d'un nombre important de modules de base et de modules de capot associés pour la réalisation de nombreux plateaux de jeu, ce qui est avantageux en termes de coûts et d'encombrement. On souligne également que lesdits N jeux associés de modules de décor peuvent partager des mêmes modules de décor, de telle sorte que le nombre total de modules de décor pour réaliser N plateaux de jeu différents peut être inférieur à N.

Avantageusement, chaque jeu de modules de décor se présente sous la forme d'un ensemble de feuilles plates comprenant des flans de module de décor à découper et à plier.

La fourniture des modules de décor sous la forme d'un ensemble de feuilles plates permet de réaliser des modules de décor de dimensions et de formes variées et présentant divers motifs ou décors avec un encombrement réduit lors du transport et de la commercialisation du kit.

De préférence, le kit comprend en outre un ou plusieurs accessoires décoratifs, chaque accessoire comportant une partie d'insertion en deux dimensions configurée pour venir s'insérer entre deux tuiles adjacentes et une partie saillante s'étendant à partir de la partie d'insertion, la partie saillante ayant une forme et un motif donnés.

La partie saillante pourra être en trois dimensions ou non. Lorsque la partie saillante est réalisée dans une matière déformable, on pourra prévoir qu'elle soit pliée par les joueurs pour obtenir une forme tridimensionnelle.

De préférence, chaque accessoire décoratif est réalisé en papier ou en carton.

Par exemple, la forme et le motif de la partie saillante sont tels que l'accessoire décoratif représente un arbre, une clôture, une haie, un rocher, etc.

On souligne ici que les joueurs pourront également simplement placer sur le plateau de jeu d'autres accessoires décoratifs, sans que ces derniers ne comprennent de partie d'insertion destinée à s'insérer entre deux tuiles adjacentes. Ces autres accessoires décoratifs pourront par exemple être eux aussi obtenus par pliage.

Le kit peut en outre comprendre un ou plusieurs clips, de préférence en matière plastique, configurés pour permettre un assemblage mécanique entre deux modules de base. Par exemple, pour la réalisation d'une structure solide, de type mur ou pont, le clip présente une section transversale en U et l'espace entre les deux ailes en regard du U est configuré pour recevoir deux parois latérales mises en contact de deux modules de base assemblés dans un même plan.

Le kit peut en outre comprendre un ou plusieurs supports, le ou chaque support étant apte à supporter une tuile au-dessus d'une surface sur laquelle ledit support est destiné à être posé.

On va maintenant décrire des modes de réalisation particuliers de la présente invention, avec référence aux dessins annexés.

Sur ces dessins :
[Fig. 1] est une vue en perspective éclatée de dessus d'une tuile modulaire selon un premier mode de réalisation de la présente invention ;
[Fig. 2] est une vue en perspective de dessous du module de base de la tuile de la Figure 1 ;
[Fig. 3] est une vue en perspective d'un module de base selon un deuxième mode de réalisation de la présente invention ;
[Fig. 4] est une vue en perspective d'un module de base selon un troisième mode de réalisation de la présente invention ;
[Fig. 5] est une vue en perspective d'un module de base selon un quatrième mode de réalisation de la présente invention ;
[Fig. 6A] est une vue en perspective d'un module de base selon un cinquième mode de réalisation de la présente invention ;
[Fig. 6B] est une autre vue en perspective du module de base de la Figure 6A, montrant son intérieur ;
[Fig. 7] est une vue en perspective de dessus de divers modules de décor selon la présente invention ;
[Fig. 8] montre un ensemble de feuilles du kit selon la présente invention, lesquelles comprennent au moins un jeu de modules de décor à découper ;
[Fig. 9A] montre un premier type de clip d'assemblage de tuiles ;
[Fig. 9B] montre un deuxième type de clip d'assemblage de tuiles ;
[Fig. 9C] montre un troisième type de clip d'assemblage de tuiles ;
[Fig. 10A] montre deux tuiles assemblées par un clip de la Figure 9A ;
[Fig. 10B] montre deux tuiles assemblées par un clip de la Figure 9B ;
[Fig. 10C] montre trois tuiles assemblées par un clip de la Figure 9B et un clip de la Figure 9C ;
[Fig. 11A] montre un support pour tuile ;
[Fig. 11B] montre une tuile supportée par un support de la Figure 11A ;
[Fig. 11C] montre deux supports de la Figure 11A superposés et sur lesquels est montée une tuile ;
[Fig. 12] montre des exemples d'accessoires décoratifs du kit selon la présente invention ; et
[Fig. 13] montre un exemple de plateau de jeu réalisé à partir d'un kit selon la présente invention.

Si l'on se réfère tout d'abord à la Figure 1, on peut voir que l'on y a représenté une tuile 1 modulaire selon un premier mode de réalisation de la présente invention. La tuile 1 comprend trois modules 2, 3, 4 distincts aptes à être montés de manière amovible, à savoir un module de base 2, un module de décor 3 et un module de capot 4.

Le module de base 2 est destiné à être posé sur un support, par exemple une table de jeu, et à supporter le module de décor 3 et le module de capot 4.

Le module de base 2 se présente sous la forme d'un corps tridimensionnel et ici monobloc. Pour des raisons de coût, de stabilité et de durabilité, le module de base 2 est réalisé, de préférence, en matière plastique rigide.

Le corps du module de base 2 comprend de manière générale une partie d'appui 20, définissant ici un plan inférieur, et une partie de support ici formée par une paroi supérieure 21 opposée au plan défini par la partie d'appui 20 et des parois latérales 22 planes orthogonales audit plan et s'étendant entre ledit plan et la paroi supérieure 21.

Dans le mode de réalisation des Figures 1 et 2, le module de base 2 est un corps évidé, dont la paroi supérieure 21 comporte un unique panneau supérieur de section carrée et dont les parois latérales 22 comprennent quatre panneaux latéraux de section rectangulaire s'étendant chacun à partir d'un côté du panneau supérieur et orthogonalement à celui-ci. La partie d'appui 20 est donc formée par le bord libre des quatre panneaux latéraux, qui appartiennent tous à un même plan. L'espace intérieur 23 délimité par les parois latérales 22 et la paroi supérieure 21 est pourvu d'une nervure de renfort cylindrique centrale 24 à partir de laquelle s'étendent quatre nervures de renfort planes radiales 25. La nervure centrale 24 s'étend à partir de la face intérieure du panneau supérieur et chaque nervure radiale 25 s'étend entre la face intérieure du panneau supérieur 21, la nervure centrale 24 et l'un des panneaux latéraux 22. Les nervures radiales 25 sont décalées angulairement les unes des autres de 90 degrés.

Le module de base 2 porte ici un moyen de liaison 5 amovible à d'autres modules de base 2, de préférence un moyen de liaison 5 magnétique. Un tel moyen de liaison permet un assemblage entre plusieurs tuiles 1 par simple mise en contact des modules de base 2.

Dans le mode de réalisation des Figures 1 et 2, ce moyen de liaison 5 est porté par les parois latérales 22 et comporte, pour chaque paroi latérale 22, une paire d'aimants 50. Chaque aimant 50 est disposé dans un évidement 51 pratiqué dans ladite paroi 22 et débouchant côté face extérieure du module 2. Sur chaque panneau latéral, les deux évidements 51 sont situés aux deux extrémités dudit panneau. Chaque évidement 51 présente une forme cylindrique, l'aimant 50 reçu dans ledit évidement 51 ayant également une forme cylindrique complémentaire.

Si l'on se réfère aux Figures 3 à 5, on peut voir que le module de base 2 pourrait présenter d'autres formes et dimensions. De même, le nombre d'aimants 50 ainsi que leur emplacement peut varier en fonction de la configuration du module de base 2. On notera que les aimants 50 sont omis sur les Figures 3 à 5 pour permettre une visualisation des évidements 51 dans lesquels les aimants 50 sont reçus et maintenus.

Par exemple, le module de base 2 représenté sur la Figure 3 présente une forme de coin extérieur arrondi. Ce module 2 a des parois latérales 22 comprenant deux panneaux latéraux ayant chacun une section triangulaire rectangle, orthogonaux entre eux, et reliés entre eux par leur côté opposé à l'angle droit, une partie d'appui 20 comprenant un unique panneau inférieur de forme triangulaire rectangle s'étendant à partir des côtés adjacents à l'angle droit de chaque panneau latéral et dont le côté opposé à l'angle est arrondi. La paroi supérieure 21 comprend également un unique panneau supérieur de forme arrondie et convexe s'étendant à partir du côté formant l'hypoténuse des panneaux latéraux jusqu'au côté arrondi du panneau inférieur. Chaque panneau latéral comporte deux évidements 51, pratiqués au voisinage de l'angle droit, et destinés à recevoir chacun un aimant 50. Des évidements 50 recevant des aimants 51 peuvent également être prévus au niveau des trois coins du panneau inférieur, côté face extérieure du panneau inférieur.

En variante, le module de base 2 représenté sur la Figure 4 correspond à la moitié du module de base 2 représenté sur les Figures 1 et 2. Ce demi-module de base a donc une paroi supérieure 21 comprenant un panneau supérieur rectangulaire, des parois latérales 22 comprenant quatre panneaux latéraux rectangulaires et une partie d'appui 20 comprenant un cadre inférieur rectangulaire formé par les bords libres des quatre panneaux latéraux. Ce demi-module peut être creux et comporter une unique nervure de renfort (non visible) s'étendant entre les faces intérieures des deux grands panneaux latéraux et divisant l'espace intérieur en deux parties égales. Chaque grand panneau latéral comporte deux évidements 51 pour une paire d'aimants 50, tandis que chaque petit panneau latéral ne comporte qu'un seul évidement 51 pour un unique aimant 50.

Le module de base 2 représenté sur la Figure 5 présente une forme de coin intérieur. Ce module de base 2 a une partie d'appui 20 comprenant un panneau inférieur de section carrée, des parois latérales 22 comprenant deux panneaux latéraux adjacents de section rectangulaire et deux panneaux latéraux adjacents de section triangulaire. La paroi supérieure 21 comprend alors deux panneaux supérieurs triangulaires, à savoir un premier panneau supérieur s'étendant à partir du bord supérieur des panneaux latéraux rectangulaires et donc parallèlement au panneau inférieur, et un second panneau s'étendant à partir du bord supérieur des panneaux latéraux rectangulaires et donc en pente. Chaque panneau latéral triangulaire peut porter une paire d'aimants 50, tandis que les panneaux latéraux rectangulaires portent trois aimants 50, les évidements 51 étant régulièrement espacés au voisinage du bord supérieur.

Le module de base 2 pourrait présenter d'autres configurations non représentées, par exemple une forme de pente comprenant un panneau supérieur plan incliné et trois panneaux latéraux dont deux panneaux latéraux triangulaires opposées et un panneau latéral rectangulaire, ou encore, une forme d'escalier, ou être hémisphérique.

Si l'on se réfère maintenant aux Figures 6A et 6b, on peut voir que, selon un mode de réalisation particulier, le module de base 2 présente au moins un trou traversant 26 dans la paroi supérieure 21 et une source de lumière 27 est reçue à l'intérieur du module de base 2. La source de lumière 27 peut par exemple être une diode électroluminescente 28 positionnée de façon à émettre de la lumière à travers le trou traversant 26 et alimentée par pile (non représentée) montée dans un boîtier 29 fixé à la paroi supérieure 21, côté intérieur. Un interrupteur pourra avantageusement être prévu pour permettre à l'utilisateur d'allumer et éteindre la source de lumière 27.

Pour tirer profit de la lumière émise par la source de lumière 27, le module de décor 3 et le module de capot 4 pourront être réalisés en matière laissant passer au moins en partie la lumière, comme par exemple une matière transparente ou translucide.

On souligne ici que le module de base 2 avec trou traversant 26 et source de lumière 27 pourra être de forme géométrique autre que celle illustrée sur les Figures 6A et 6B, et par exemple de même forme que ceux illustrés sur les Figures 3 à 5, ou être d'autres formes.

De même, il est également possible de prévoir plusieurs sources de lumière 27 dans un seul module de base 2, avec éventuellement plusieurs trous traversants 26. Il est également possible de ne pas prévoir de trou traversant 26, mais à la place de réaliser au moins la paroi supérieure 21 en matière laissant passer au moins en partie la lumière, comme par exemple une matière transparente ou translucide.

Le module de décor 3 permet de définir le décor de la tuile 1 et est destiné à être posé sur le module de base 2 et à le recouvrir de manière amovible.

Le module de décor 3 comprend ici une partie principale 30 de même forme et de même dimension que la paroi supérieure 20 du module de base 2, et des volets d'extrémité 31 séparés de la partie principale 30 par une ligne de pliage 32 et ayant la même forme et la même dimension que les parois latérales 22 du module de base 2. Ainsi, comme on peut le voir sur les Figures 1 et 7, dans le cas d'un module de base 2 carré tel que représenté sur les Figures 1 et 2, le module de décor 3 comprend une partie principale 30 de forme carrée et quatre volets d'extrémité 31 de forme rectangulaire.

La face du module de décor 3 destinée à venir en contact avec la face extérieure du module de base 2, autrement dit la face dirigée vers l'intérieur du module de décor 3, est la face d'appui. La face du module de décor 3 opposée à la face d'appui, autrement dit la face dirigée vers l'extérieur du module de décor 3, est la face visible. La face visible présente un motif ou un décor imprimé, peint, dessiné ou autrement représenté. Ces motifs et décors peuvent être variés, et colorés ou non. Par exemple, en référence à la Figure 7, ce décor peut représenter un type de sol, tel qu'un plancher en bois, un espace végétalisé, une portion de chemin, une portion de rivière, etc., mais également un type de mur ou de toiture ou un paysage quelconque.

Le module de décor 3 étant interchangeable, il est réalisé, de préférence, en papier ou en carton. En particulier, comme on peut le voir sur la Figure 8, le module de décor 3 est formé par un flan de papier ou de carton découpé dans une feuille 6 comprenant plusieurs modules de décor 3 à découper, et plié le long des lignes de pliage 32. La face d'appui pourrait également présenter un motif ou un décor qui pourrait être exposé à l'extérieur par pliage le long des lignes de pliage 32 dans un sens opposé au pliage permettant de diriger la face visible vers l'extérieur. On notera que l'épaisseur du module de décor 3 est choisie de telle sorte que le module de décor 3 n'empêche pas la liaison magnétique entre les aimants 50 de modules de base 2 adjacents.

Le module de capot 4 est destiné à recouvrir le module de décor 3 afin de permettre son positionnement amovible sur le module de base 2 et permet de protéger le module de décor 3 tout en le laissant visible.

Le module de capot 4 est réalisé en un matériau transparent, notamment en matière plastique transparente.

Si l'on se réfère de nouveau à la Figure 1, on peut voir que le module de capot 4 comprend ici une paroi supérieure 40 à partir de chaque côté de laquelle s'étendent des parois latérales planes 41. La forme de la paroi supérieure 40 correspond à la forme de la partie principale 30 du module de décor 3 à recouvrir. Les dimensions de la paroi supérieure 40 correspondent aux dimensions de la partie principale 30 et à l'épaisseur des volets d'extrémité 31. La forme et les dimensions des parois latérales 41 correspondent à celles des volets d'extrémité 31 du module de décor 3 à recouvrir. Ainsi, le module de capot 4 est apte à recouvrir la totalité de la face visible du module de décor 3. A l'état monté de la tuile 1, le bord libre des parois latérales 41 est avantageusement à fleur avec la paroi inférieure 20 du module de base 2 associé et avec le bord libre du module de décor 3 associé.

Le module de capot 4 est, de préférence, configuré de telle sorte qu'il est apte à être emboîté sur le module de base 2, de préférence maintenu contre la face visible du module de décor 3 par emboîtement élastique sur le module de base 2. Un tel emboîtement élastique est un moyen d'assemblage simple, économique et rapide. Par exemple, le module de capot 4 peut comporter une région en saillie, tel qu'un rebord replié vers l'intérieur, apte à s'emboîter après légère déformation de celui-ci dans une région complémentaire du module de base 2.

Ainsi, à l'état monté de la tuile 1, le module de décor 3 se trouve interposé entre le module de base 2 et le module de capot 4, le module de base 2 étant totalement dissimulé par le module de décor 3.

Comme on peut le voir sur la Figure 13, la tuile 1 selon la présente invention est destinée à être utilisée pour la réalisation d'un plateau de jeu 10 modulable, tel qu'un plateau de jeu de rôle. Un tel plateau de jeu 10 est réalisé à partir d'un kit comprenant une pluralité de tuiles 1 modulaires de diverses formes et dimensions et présentant divers motifs ou décors. Les tuiles 1 peuvent être fournies à l'état monté, à savoir avec le module de base 2, le module de décor 3 associé et le module de capot 4 associé montés de manière amovible, ou en modules 2, 3, 4 séparés à monter.

Pour la réalisation d'un plateau de jeu 10, par exemple un plateau de jeu 10 représentant un chemin au milieu de collines analogue à celui de la Figure 13, il convient de positionner les tuiles 1 les unes par rapport aux autres de façon à former la scène souhaitée. Par exemple, les tuiles 1 dont le module de décor 3 expose un motif de chemin sont placées les unes à côté des autres, et s'assemblent automatiquement entre elles par simple contact entre les aimants 50 des modules de base 2 adjacents. Les tuiles 1 dont le module de décor 3 expose un motif de colline sont placées au-dessus des tuiles 1 formant le terrain et sont orientées de manière à créer des pentes et à permettre l'assemblage magnétique entre les tuiles 1**.** Une fois le plateau de jeu 10 initial réalisé, une session de jeu peut commencer, les joueurs plaçant alors leurs figurines 7 sur le plateau de jeu 10 et les déplaçant sur la paroi supérieure 40 des modules de capot 4.

Au cours de la session de jeu, les joueurs peuvent modifier facilement et rapidement l'aspect du terrain formé par le plateau de jeu 10 en retirant, en ajoutant ou en déplaçant une ou plusieurs tuiles 1.

A l'issue d'une session de jeu, les joueurs peuvent souhaiter modifier la scène formée par le plateau de jeu 10, par exemple en remplaçant la scène représentant un chemin au milieu de collines par une scène représentant une rivière. Dans ce cas, il leur suffit de retirer le module de capot 4 de la ou des tuiles 1 souhaitées, puis de remplacer le module de décor 3 par un autre module de décor 3 de même forme et dimensions que le module de décor 3 à remplacer, mais dont le motif ou décor est différent. Ainsi, la réalisation d'un nouveau plateau de jeu 10 représentant une scène totalement différente nécessite simplement de disposer d'un autre jeu de modules de décor 3, les modules de base 2 et de capot 4 du plateau 10 initial étant réutilisés.

Comme on peut le voir sur la Figure 8, le ou les nouveaux jeux de modules de décor 3 peuvent être fournis sous la forme d'un ensemble de feuilles 6 plates à découper et à plier. Chaque feuille 6 comprend plusieurs flans de module de décor 3 à découper, par exemple six flans. Il suffit alors aux joueurs de découper les flans, puis de les plier le long des lignes de pliage 32 et de les positionner sur le module de base 2 de formes et dimensions correspondantes. Avantageusement, un motif de changement de terrain nécessite l'assemblage de sept modules de décor 3 présentant sept types de motifs différents. Cela permet de ne pas donner l'impression que les motifs suivent le quadrillage des tuiles 1 dans le cas de tuiles 1 de section carrée.

Le kit peut en outre comprendre des accessoires décoratifs 8 découpés dans des feuilles 6 de papier ou de carton. Comme on peut le voir sur les Figures 12 et 13, chaque accessoire 8 a ici une forme en deux dimensions correspondant à celle d'un élément de paysage et présente un motif sur au moins l'une de ses deux faces. Un tel accessoire 8 peut représenter un arbre, un rocher, un panneau de signalisation, une barrière, etc. Comme on peut le voir sur la Figure 12, chaque accessoire 8 comporte une partie d'insertion 80 en deux dimensions configurée pour venir s'insérer entre deux tuiles 1 adjacentes et une partie saillante 81 s'étendant à partir de la partie d'insertion 80. Chaque accessoire 8 est destiné à être positionné verticalement, autrement dit, parallèlement aux parois latérales des tuiles 1 entre lesquelles il est inséré. Ainsi, de tels accessoires décoratifs 8 permettent d'améliorer davantage le rendu visuel et l'immersion des joueurs.

On souligne ici que la partie saillante 81 pourra être en trois dimensions, le cas échéant également obtenue par pliage.

Comme on peut le voir sur les Figures 9A, 9B et 9C, le kit peut en outre comprendre des clips respectivement 9, 9', 9" d'assemblage en matière plastique configurés pour permettre un assemblage entre deux modules de base 2. Le clip 9 présente une section transversale en U pour permettre un assemblage entre deux modules de base 2 juxtaposés et situés dans un même plan, comme illustré sur la Figure 10A. Pour l'assemblage entre deux modules de base 2 disposés à angle droit, comme illustré sur la Figure 10B, le clip 9' peut présenter deux ailes en U 9'a aptes à venir pincer chacune, contre une partie principale parallélépipédique 9'b, une paroi latérale 22 du module de base 2 depuis la partie d'appui 20 du module 2. Pour l'assemblage entre trois modules de base 2 pour former un U, par exemple pour créer un balcon, comme illustré sur la Figure 10C, les tuiles 1 formant le mur et le sol pourront être assemblées à l'aide d'un clip 9', et la tuile 1 formant le balcon pourra être assemblée à la tuile 1 formant le mur par un clip 9", lequel a un profil d'équerre 9"a dont les bords libres sont prolongés par deux retours élastiques 9"b conformés pour plaquer chacune l'une des parois latérales 22 d'une tuile 1 contre le profil d'équerre 9"a.

Comme on peut le voir sur la Figure 11A, le kit peut en outre comprendre des supports 11 aptes à supporter chacun une tuile 1, comme illustré sur la Figure 11B. La hauteur des supports 11 peut être variable et permet notamment de positionner la paroi supérieure 40 d'une tuile 1 de section carrée au même niveau que la paroi supérieure 40 d'une tuile 1 de type pente. On peut également superposer plusieurs supports 11 les uns sur les autres et monter la tuile 1 sur le support 11 le plus en haut, comme illustré sur la Figure 11C. Chaque support 11 est configuré pour coopérer avec la partie d'appui 20 du module de base 2, et éventuellement avec la ou les nervures de renfort 24, 25 de ce module 2.

Pour la réalisation de divers plateaux de jeu 10, les modules de base 2, les modules de capot 4, les accessoires décoratifs 8, les supports 11 et les clips 9, 9', 9" du kit initial peuvent être réutilisés à volonté. Seuls les modules de décor 3 doivent être changés pour la réalisation d'une autre scène. Ainsi, il suffit de posséder un nombre réduit de modules de base 2 et de modules de capot 4, et plusieurs jeux de modules de décor 3, peu encombrants et peu coûteux, pour la réalisation de plusieurs plateaux de jeu 10.

Il est bien entendu que les modes de réalisation particuliers qui viennent d'être décrits ont été donnés à titre indicatif et non limitatif, et que des modifications peuvent être apportées sans que l'on s'écarte pour autant du cadre de la présente invention.

## Revendications

1. Tuile (1) modulaire pour plateau de jeu (10), notamment pour plateau de jeu de rôle papier et plateau de jeu de société, laquelle tuile (1) est **caractérisée par le fait qu'**elle comprend :
- un module de base (2) formé par un corps tridimensionnel comportant une partie d'appui (20), inférieure, et une partie de support (21, 22), supérieure, solidaire de la partie d'appui (20) ;
- un module de décor (3) comprenant une face visible présentant un motif ou un décor et une face d'appui opposée à la face visible, le module de décor (3) étant configuré pour recouvrir de manière amovible la partie de support (21, 22) du module de base (2), avec la face d'appui en regard et en contact avec la partie de support (21, 22) ; et
- un module de capot (4) transparent configuré pour s'adapter de manière amovible sur le module de base (2) et pour coopérer avec la totalité de la face visible du module de décor (3) de manière à prendre le module de décor (3) en sandwich entre le module de base (2) et le module de capot (4) et à maintenir le module de décor (3) selon la forme de la partie de support (21, 22).

2. Tuile (1) modulaire selon la revendication 1, **caractérisée par le fait que** le module de base (2) porte, au moins au niveau de sa partie de support (22), un moyen de liaison (5) pour relier de manière amovible ledit module de base (2) à d'autres modules de base (2), lequel moyen de liaison (5) comporte, par exemple, au moins un aimant (50) disposé dans un évidement (51) pratiqué dans le module de base (2).

3. Tuile (1) modulaire selon l'une quelconque des revendications 1 et 2, **caractérisée par le fait que** le module de décor (3) est formé par un flan de matière déformable, notamment de papier ou de carton, de préférence un flan ayant une partie principale (30) et des volets d'extrémité (31) s'étendant chacun à partir d'un côté respectif de la partie principale (30), chaque volet d'extrémité (31) étant apte à être plié autour d'une ligne de pliage (32) le séparant de la partie principale (30), la partie principale (30) et les volets d'extrémité (31) pliés ayant la même forme et les mêmes dimensions que la partie de support du module de base (2).

4. Tuile (1) modulaire selon l'une quelconque des revendications 1 à 3, **caractérisée par le fait que** le corps du module de base (2) est un corps évidé.

5. Tuile (1) modulaire selon la revendication 4, **caractérisé par le fait que** le module de décor (3) et le module de capot (4) sont réalisés en matière laissant passer la lumière et au moins une région (26) de la partie de support (21, 22) du module de base (2) est agencée pour être apte à laisser passer la lumière, et qu'au moins une source de lumière (27) est reçue dans le corps évidé du module de base (2) et agencée pour émettre de la lumière à travers ladite au moins une région (26) de la partie de support (21, 22) du module de base (2).

6. Tuile (1) modulaire selon l'une quelconque des revendications 1 à 4, **caractérisée par le fait que** le module de capot (4) est apte à s'emboîter sur le module de base (2), de préférence par emboîtement par déformation élastique.

7. Kit pour la réalisation d'un plateau de jeu (10) modulable,notamment un plateau de jeu de rôle papier ou un plateau de jeu de société, **caractérisé par le fait qu'**il comprend une pluralité de tuiles (1) modulaires selon l'une quelconque des revendications 1 à 6, le jeu de modules de décor (3) de ladite pluralité de tuiles (1), dit premier jeu de modules de décor (3), étant apte à former, une fois les tuiles (1) accolées les unes aux autres, une surface de jeu dont la scène est continue.

8. Kit selon la revendication 7, **caractérisé par le fait qu'**il comprend en outre au moins un deuxième jeu de modules de décor (3) configuré pour remplacer au moins partiellement le premier jeu de modules de décor (3) et apte à former, une fois les tuiles (1) accolées les unes aux autres, une surface de jeu dont la scène est différente de la scène représentée par le premier jeu de modules de décor (3).

9. Kit selon la revendication 8, **caractérisé par le fait que** chaque jeu de modules de décor (3) se présente sous la forme d'un ensemble de feuilles (6) plates comprenant des flans de module de décor à découper et à plier.

10. Kit selon l'une quelconque des revendications 7 à 9, **caractérisé par le fait qu'**il comprend en outre un ou plusieurs accessoires décoratifs (8), chaque accessoire (8) comportant une partie d'insertion (80) en deux dimensions configurée pour venir s'insérer entre deux tuiles (1) adjacentes et une partie saillante (81) s'étendant à partir de la partie d'insertion (80), la partie saillante (81) ayant une forme et un motif donnés.
